# EUROPÄISCHE PATENTSCHRIFT

(11) **EP 0 402 587 B1**
(45) Veröffentlichungstag und Bekanntmachung des Hinweises auf die Patenterteilung: **10.11.1993**
(21) Anmeldenummer: 90106806.4
(22) Anmeldetag: 10.04.1990
(51) Int. Cl.: D04B 35/02

(54) **Strickwerkzeug für Strickmaschinen**
Knitting tool for knitting machines
Outil à tricoter pour des métiers à tricoter

(30) Priorität: 13.05.1989 DE 3915684
(43) Veröffentlichungstag der Anmeldung: 19.12.1990
(73) Patentinhaber: Theodor Groz & Söhne & Ernst Beckert Nadelfabrik Commandit-Gesellschaft, 72458 Albstadt (DE)
(72) Erfinder: Halamoda, Hans-Joachim, D-7470 Albstadt 1 (DE); Teufel, Albert, D-7481 Veringenstadt 1 (DE)
(74) Vertreter: Rüger, Rudolf, Dr.-Ing.

(56) Entgegenhaltungen:
- DE-A- 2 327 585
- DE-A- 2 541 042
- DE-C- 3 712 673

## Beschreibung

Die Erfindung betrifft ein Strickwerkzeug, bspw. eine Auswahlplatine oder eine Nadel für Strickmaschinen, mit einem flachen Schaftteil und mit einer im Bereiche einer Schmalseite des Schaftteiles vorkragend angeordneten, schmalen, länglichen Steuerfeder, die mit einem Endteil in eine zu dieser Schmalseite hin sich öffnende schlitzartige Durchbrechung an dem Schaftteil eingefügt und an dem Schaftteil starr verankert ist.

Beispielsweise in der DE-A 1585 211 ist eine Rundstrickmaschine mit elektronischer Nadelauswahl beschrieben, bei der die Nadeln durch Stößer in Gestalt von Auswahlplatinen gesteuert sind, die mustergemäß zwischen einer wirksamen und einer unwirksamen Stellung radial hin- und hergeschwenkt werden können, um sie damit mit einer Hubkurve in und außer Eingriff zu bringen. Jede dieser Auswahlplatinen trägt im Bereiche einer Schmalseite eine vorkragend angeordnete Steuerfeder nach Art eines Federstäbchens, die einenends an einem Schaftteil der Auswahlplatine verankert ist. Diese Steuerfeder stützt sich im Bereiche ihres freien Endes gegen ein Widerlager an dem Nadelzylinder ab und wirkt als Rückstellfeder für die elektromagnetisch angesteuerte Auswahlplatine.

Zur Verankerung der Steuerfeder an dem Schaftteil der Auswahlplatine ist ein Endteil der Steuerfeder etwa haarnadelförmig umgebogen und mit einem Schenkel in eine sich endseitig erweiternde, schlitzartige Durchbrechung des Schaftteiles eingepreßt.

Da die Steuerfeder somit mit ihrem Endteil in der schlitzartigen Durchbrechung des Schaftteiles der Auswahlplatine lediglich eingespannt und damit unter Vorspannung reibschlüssig gehalten ist, besteht die Gefahr, daß bei längerer Betriebsdauer zufolge der hohen dynamischen Belastung der Steuerfeder sich deren Endteil aus der schlitzartigen Durchbrechung des Schaftteils der Auswahlplatine seitlich etwas herausarbeitet, mit dem Ergebnis, daß in dem zugeordneten Führungskanal der Nadel und der Auswahlplatine eine zusätzliche Reibung auftritt, was unerwünscht ist. Auch können gelegentlich unkontrollierte Maßänderungen in der Lage der Steuerfeder zu der Auswahlplatine auftreten, die ebenfalls die Funktion der Strickmaschine beeinträchtigen.

Grundsätzlich Gleiches gilt auch für eine aus der US-A- 3643 472 (Fig. 10) bekannte Auswahlplatine, deren Steuerfeder mit ihrem Endteil in einen etwa rechtwinklig zu der Platinenlängsachse verlaufende, parallelflankig begrenzte Durchbrechung eingespannt und in deren Achsrichtung durch ein rechtwinklig abgebogenes Endstück gesichert ist. Die Platine muß dabei mit einer im wesentlichen L-förmigen, schlitzartigen Durchbrechung ausgebildet werden, was herstellungsmäßig nicht einfach ist.

Schließlich ist aus der DE-A- 2327 585 eine Rundstrickmaschine bekannt, die mit Nadeln arbeitet, welche an ihrem Schaftteil jeweils eine zur magnetischen Nadelauswahl dienende, einseitig verankerte Steuerfeder tragen. Die Anordnung ist dabei derart getroffen, daß die aus Stahldraht von runder oder leicht plattgewalzter, also mit Anflachungen versehener Querschnittsgestalt hergestellte oder aus dünnem Federstahlblech ausgestanzte Steuerfeder mit ihrem Endteil in einem parallelflankig begrenzten Schlitz am Nadelschaftteil eingepaßt und in diesem durch Verstemmen fixiert ist. Auf diese Weise wird zwar eine formschlüssige Verbindung zwischen dem Ende der Steuerfeder und dem Nadelschaftteil erzeugt, doch gewährleisten die einzelnen, im Abstand zueinander angeordneten Prägestellen im Bereiche der Seitenwände des Schlitzes keine präzise seitliche Ausrichtung der Steuerfeder zu dem Nadelschaft. Da das Endteil der Steuerfeder gehärtet ist und deshalb beim Verstemmen nicht verformt wird, kann außerdem nicht mit Sicherheit ausgeschlossen werden, daß sich bei der schon erwähnten hohen dynamischen Beanspruchung der Steuerfeder deren Endteil mit der Zeit von den Verstemmungen etwas freiarbeitet, womit die ganze Steuerfeder an ihrer Verankerungsstelle begrenzt drehbeweglich würde. Außerdem besteht die Gefahr, daß der Schlitz durch die bei der Verstemmung auftretenden Querkräfte aufgeweitet und dadurch das Hochkantmaß des Schaftes in unkontrollierbarer Weise verändert wird.

Ausgehend von diesem Stand der Technik liegt der Erfindung die Aufgabe zugrunde, ein mit einer einseitig verankerten Steuerfeder versehenes Strickwerkzeug zu schaffen, das sich durch eine verdrehfeste, exakte und auch bei hoher dynamischer Beanspruchung über lange Betriebszeiträume sichere Verankerung der Steuerfeder an dem Schaftteil auszeichnet, ohne die Wirtschaftlichkeit der Herstellungsmöglichkeiten zu beeinträchtigen.

Zur Lösung dieser Aufgabe ist das eingangs genannte Strickwerkzeug erfindungsgemäß dadurch gekennzeichnet, daß in dem Schaftteil anschließend an die Durchbrechung eine Vertiefung ausgebildet ist, deren Breite quer zu der Längserstreckung der Durchbrechung gemessen, zumindest stellenweise größer als die Breite der Durchbrechung ist, daß die Steuerfeder an ihrem Endteil einen entsprechend der Breite der Vertiefung verbreiterten Verankerungsabschnitt aufweist, dessen Dicke kleiner oder gleich der Tiefe der Vertiefung ist und daß die Steuerfeder in der Durchbrechung zumindest einseitig seitlich geführt und mit ihrem Verankerungsabschnitt in die Vertiefung eingepaßt ist.

Durch die Lage der Durchbrechung und der Vertiefung ist eine exakte Ausrichtung in der jeweils vorbestimmten Stellung gewährleistet. Da die Vertiefung breiter als die Durchbrechung ist, ist die Steuerfeder in Längsrichtung durch ihren verbreiterten Verankerungsabschnitt formschlüssig arretiert. Gleichzeitig verhindert der verbreiterte Verankerungsabschnitt ein ungewolltes Verdrehen der Steuerfeder. Schließlich bietet sich eine sehr genau lagerichtige Montagemöglichkeit für die Steuerfeder, weil die Vertiefung eine eindeutige feste Zuordnung von Steuerfedern und Schaftteil sicherstellt. Damit ist auch ein gezieltes Richten der Steuerfeder möglich, falls dies im Einzelfall zweckmäßig sein sollte. Die Montage der Steuerfeder kann herstellerseits erfolgen, wobei - falls erforderlich - auch verschiedene Steuerfedern ohne Veränderung am Schaftteil angebracht werden können.

In einer bevorzugten Ausführungsform weist die Vertiefung eine im wesentlichen ebene Bodenfläche auf, der eine entsprechende, zumindest bereichsweise ebene Auflagefläche an dem Verankerungsabschnitt zugeordnet ist. Auch können die nutenartige Vertiefung und der Verankerungsabschnitt jeweils mit parallelen Seitenwänden ausgebildet sein, was die Herstellungs- und Montagebedingungen wesentlich erleichtert. Insbesondere mit Rücksicht auf die Herstellung kann die Vertiefung mit Vorteil auch in der Verlängerung der geraden Durchbrechung und symmetrisch zu deren Längsachse angeordnet sein, doch sind grundsätzlich natürlich Ausführungsformen denkbar, bei denen die Vertiefung bspw. unter einem Winkel zu der Achse der geraden Durchbrechung verlaufend vorgesehen ist. Für die Vertiefung selbst können auch von der Nutenform abweichende Gestaltungen gewählt werden, bspw. eine kreisrunde Form, um nur eine weitere Möglichkeit zu erwähnen.

Der Verankerungsabschnitt ist an dem Endteil der Steuerfeder in der Regel bezüglich lediglich einer Seitenfläche des Endteils vertieft angeordnet, wobei er in einfacher Weise durch eine Abpressung des Endteils der Steuerfeder gebildet sein kann. Die Tiefe der Vertiefung und die Dicke des Verankerungsabschnittes sind in einer bevorzugten Ausführungsform etwa gleich der halben Dicke des Schaftteils; abhängig von den Beanspruchungsverhältnissen etc. ist aber auch eine andere Bemessung der Tiefe bzw. Dicke möglich.

Die Vertiefung kann sich mit Vorteil über angeschrägte oder abgerundete seitliche Schultern an die Durchbrechung anschließen, wodurch die Einpassung erleichtert und scharfe Kanten vermieden werden.

Die Steuerfeder ist in der Durchbrechung beidseitig seitlich geführt, wenn es darauf ankommt, das Endteil der Steuerfeder über eine bestimmte Länge auf beiden Seiten fest einzuspannen. Es gibt aber auch Auswahlplatinen oder Nadeln, bei denen eine geringere Biegesteifigkeit der Steuerfeder im Bereiche ihrer Einspannstelle gewünscht wird. Beispielsweise in solchen Fällen kann die Durchbrechung, ausgehend von ihrer Öffnung zu der Schmalseite des Schaftteiles hin, über einen vorbestimmten Längenabschnitt mit einer Seitenwand gegenüber der Steuerfeder seitlich zurückgesetzt sein. Dieser seitlich zurückgesetzte Längenabschnitt kann sich dabei erforderlichenfalls bis zu der Vertiefung selbst erstrecken. Die Seitenwand der Durchbrechung bewirkt dann lediglich eine einseitige Führung der Steuerfeder.

Prinzipiell ist es denkbar, die Steuerfeder an ihrem Endteil lediglich dadurch mit dem Schaftteil zu verbinden, daß Endteil bzw. Verankerungsabschnitt mit Vorspannung in die Durchbrechung bzw. die Vertiefung eingepreßt und dort reibschlüssig gehalten werden. Damit ist gegebenenfalls sogar eine austauschbare Anordnung der Steuerfeder an dem Schaftteil möglich. Zweckmäßigerweise wird die Steuerfeder an ihrem Endteil mit dem Schaftteil aber fest verbunden, was mit Vorteil in der Weise geschehen kann, daß der Verankerungsabschnitt an dem Schaftteil angeschweißt oder angelötet, angeklebt oder an diesem formschlüssig, bspw. durch Verstemmen, befestigt ist.

Zu den Strickwerkzeugen, an denen in der beschriebenen Weise eine Steuerfeder befestigt werden kann, zählen Nadeln, Platinen, Stößer etc., kurz alle der Maschenbildung dienenden oder an dieser mitwirkenden Teile, die mit einer solchen Steuerfeder ausgerüstet werden müssen.

In der Zeichnung sind Ausführungsbeispiele des Gegenstandes der Erfindung dargestellt. Es zeigen:
- Fig. 1: ein Strickwerkzeug gemäß der Erfindung, in Gestalt einer Auswahlplatine, in einer Seitenansicht,
- Fig. 2: das Endteil mit dem verbreiterten Verankerungsabschnitt der Steuerfeder des Strickwerkzeugs nach Fig. 1, in einer Draufsicht, im Ausschnitt und in einem anderen Maßstab,
- Fig. 3: die Steuerfeder des Strickwerkzeugs nach Fig. 1, geschnitten längs der Linie III-III der Fig. 1 und in einem anderen Maßstab,
- Fig. 4: das Schaftteil des Strickwerkzeugs nach Fig. 1, im Ausschnitt, unter Veranschaulichung der Befestigung der Steuerfeder und in einem anderen Maßstab,
- Fig. 5: die Anordnung nach Fig. 4, geschnitten längs der Linie V-V, im Ausschnitt und in einem anderen Maßstab,
- Fig. 6: die Anordnung nach Fig. 4, geschnitten längs der Linie VI-VI der Fig. 4, im Ausschnitt und in einem anderen Maßstab,
- Fig. 7: ein Strickwerkzeug gemäß der Erfindung, in Gestalt einer zweiten Ausführungsform einer Auswahlplatine, in einer Seitenansicht und im Ausschnitt, und
- Fig. 8: das Strickwerkzeug nach Fig. 7, geschnitten längs der Linie VIII-VIII, im Ausschnitt und in einem anderen Maßstab.

Das in den Fig. 1 und 7 in zwei Ausführungsformen dargestellte Strickwerkzeug ist eine sogenannte Auswahlplatine für eine Rundstrickmaschine mit elektromagnetischer Nadelauswahl, wie sie bspw. in der DE-PS 37 12 673 beschrieben ist. Abgesehen von hier nicht weiter interessierenden Elementen, weist die Auswahlplatine ein Schaftteil 1 auf, an dem ein Steuerfuß 2 sitzt und über das die Auswahlplatine im in die Maschine eingesetzten Zustand auf der dem Steuerfuß 2 gegenüberliegenden Schmalseite an einer Schwenkstelle 3 auf dem bei 4 angedeuteten Boden der zugeordneten Führungsnut am Nadel- oder Platinenzylinder schwenkbar abgestützt ist.

Im Bereiche dem Steuerfuß 2 gegenüberliegenden Schmalseite ist an dem Schaftteil 1 vorkragend eine schmale, längliche Steuerfeder 5 einenends verankert, deren Breite im wesentlichen der Dicke des aus Stahlblech ausgestanzten Schaftteils 1 entspricht und die parallel zu dem Schaftteil 1 ausgerichtet ist. Die Steuerfeder 5 besteht bei der Ausführungsform nach den Fig. 1 bis 6 aus einem beidseitig bei 6 (Fig. 3) abgeplatteten Runddraht aus Federstahl; sie ist an ihrem freien Ende bei 7 leicht abgerundet und liegt im montierten Zustand der Auswahlplatine auf dem Boden 4 der Führungsnut auf. Das Schaftteil 1 ist im Bereiche der Steuerfeder 5 auf seiner Unterseite mit einer randoffenen Ausnehmung 8 versehen, in die die Steuerfeder 5 ragt und in die sich bei einem Verschwenken oder Kippen der Auswahlplatine die Steuerfeder 5 einlegen kann, wie dies in Fig. 1 gestrichelt angedeutet ist.

Die Steuerfeder 5 ist an dem Schaftteil 1 im Bereiche der Ausnehmung 8 mit ihrem Endteil 9 starr verankert, dessen Gestalt im einzelnen aus den Fig. 2,3 und 6 hervorgeht. Das Endteil 9 weist endseitig einen verbreiterten Verankerungsabschnitt 10 auf, der symmetrisch zu der bei 11 angedeuteten Längsmittelebene der Steuerfeder 5 angeordnet ist und durch entsprechendes einseitiges Abpressen des die Steuerfeder 5 bildenden Federstahldrahtes hergestellt wurde. Der bei 12 im wesentlichen parallelflankig begrenzte Verankerungsabschnitt 10 ist, wie aus den Fig. 3,5 zu entnehmen, lediglich bezüglich einer Seitenfläche 6 des Endteils 9 vertieft angeordnet, während er auf seiner anderen Seite mit der zugeordneten Seitenfläche 6 fluchtet und damit eine ebene Auflagefläche 13 bildet. Die beiden im wesentlichen geradlinigen Seitenflächen 12 des Verankerungsabschnittes 10 gehen schließlich bei 14 abgerundet in die beiden Seitenflächen 6 des Endteils 9 über.

In dem Schaftteil 1 ist auf dessen unterer Schmalseite zu der Ausnehmung 8 hin sich öffnend eine parallelflankig begrenzte schlitzartige Durchbrechung 15 ausgebildet, an die sich in der geradlinigen Verlängerung ihrer Längsachse eine ebenfalls parallelflankig begrenzte nutenartige Vertiefung 16 anschließt, die von einer Breitseite her in das Schaftteil 1 eingefräst ist. Die schlitzartige Durchbrechung 15 weist beim Übergang in die Ausnehmung 8 bei 17,18 abgerundete Randkanten auf. Ihre Breite entspricht engtoleriert der rechtwinklig zu den Flächen 6 (Fig.3) gemessenen Dicke des Endteils 9 der Steuerfeder 5. Die Vertiefung 16 ist anschließend an einen gebogenen Fräserauslauf-Abschnitt 170 über den größten Teil ihrer Länge bei 180 mit einer ebenen Bodenfläche ausgebildet, die sich beidseitig symmetrisch zu ihrer Mittelachse erstreckt. Die Tiefe 19 der Vertiefung 16 beträgt, ebenso wie die Dicke 20 des Verankerungsabschnittes 10, jeweils etwa die Hälfte der Dicke des flachen Schaftteils 1.

Im montierten Zustand ist die Steuerfeder 5 mit ihrem flachen Verankerungsabschnitt 10 in der insbesondere aus den Fig. 1,4 zu entnehmenden Weise in die Vertiefung 16 eingepaßt, während der an den Verankerungsabschnitt 10 sich anschließende Bereich des Endteiles 9 in der schlitzartigen Durchbrechung 15 ebenfalls engtoleriert aufgenommen ist, derart, daß er von den Seitenwänden der Durchbrechung 15 beidseitig spielfrei geführt ist. Die Vertiefung 16 ist in ihrer Umrißgestalt der Kontur des Verankerungsabschnittes 10 einschließlich dessen abgeschrägten Übergängen bei 14 ausgebildet, so daß durch das Zusammenwirken mit den sich so ergebenden Schultern 21,die keilförmig unter einem spitzen Winkel 22 verlaufen, eine exakte axiale Arretierung des Verankerungsabschnittes 10 und damit der Steuerfeder 5 an dem Schaftteil 1 gewährleistet ist. Da der Verankerungsabschnitt 10, ausgehend von einer Fläche 6 der Steuerfeder 5, abgepreßt ist, liegt das Endteil 9 symmetrisch mittig in der Durchbrechung 15, während an den beiden einander gegenüberliegenden Breitseiten des Schaftteiles 1 keine vorstehenden Flächenteile vorhanden sind, wie dies Fig. 5 augenfällig zeigt.

In der Vertiefung 16 ist der Verankerungsabschnitt 10 durch randseitige Verstemmungen 23 formschlüssig fixiert, wozu auf Fig. 6 hingewiesen sei.

Anstelle der oder zusätzlich zu den Verstemmungen 23 könnte der in der Vertiefung 16 liegende Verankerungsabschnitt 10 auch durch Verlöten oder Verschweißen an dem Schaftteil 1 befestigt sein. Auch sind Ausführungsformen vorstellbar, bei denen auf eine solche Befestigung mittels Verstemmen, Verschweißen, Verlöten etc. verzichtet ist und der Verankerungsabschnitt 10 in die Vertiefung 16 lediglich mit geringen Übermaß eingepreßt ist, so daß sich eine reibschlüssige Fixierung unter Vorspannung ergibt.

Bei der Ausführungsform nach Fig. 7 sind gleiche Teile wie bei der beschriebenen Ausführungsform nach den Fig. 1 bis 6 mit gleichen Bezugszeichen bezeichnet, so daß sich insoweit eine nochmalige Erläuterung erübrigt.

Anders wie bei der Ausführungsform nach den Fig. 1 bis 6 ist die Steuerfeder 5 hier als Flachprofil ausgebildet, wie dies durch die Querschnittsdarstellung bei 24 angedeutet ist. Die Steuerfeder 5 ist einenends derart an dem Schaftteil 1 befestigt, daß sie mit ihren beiden Breitseiten 60 parallel zu der benachbarten Schmalseite des Schaftteils 1 ausgerichtet ist. Die schlitzartige Durchbrechung 15 ist breiter als die Steuerfeder 5, derart, daß ihre von der Oberkante des Schaftteils 1 entfernt liegende Seitenwand 25 gegenüber der Steuerfeder 5 zurückgesetzt ist. Die Steuerfeder 5 ist im übrigen auf der gegenüberliegenden Seitenwand 26 abgestützt und an dieser entsprechend ihrer Biegelinie verlaufend geführt.

Der seitlich zurückgesetzte Längenabschnitt der einen Seitenwand 25 der Durchbrechung 15 erstreckt sich bis zu der nutenartigen Vertiefung 16, deren Tiefe 19 in diesem Falle größer ist als die halbe Dicke des Schaftteiles 1. Der abgepreßte, verbreiterte Verankerungsabschnitt 10 an dem Endteil 9 der Steuerfeder 5 ist, wie aus Fig. 8 zu ersehen, von beiden Breitseiten her vertieft angeordnet, wobei seine Dicke 20 in diesem Falle kleiner ist als die Tiefe 19 der Vertiefung 16. Die Fixierung des Verankerungsabschnittes 10 in der Vertiefung 16 erfolgt wiederum durch Verstemmungen 23. Die Steuerfeder 5 ist in Längsrichtung der Vertiefung 16 durch die Formgebung der Seitenwand 26 arretiert, die mit einer entsprechenden Krümmung der Steuerfeder 5 zusammenwirkt. Der Verankerungsabschnitt 10 ist im übrigen ebenfalls seitlich parallelflankig begrenzt. Seine Auflagefläche 180 ist eben, was in gleichem Maße auch für den ausgenutzten Teil der Bodenfläche 13 der Vertiefung 16 gilt.

Die Steuerfeder 5 ist ersichtlich in Belastungsrichtung als Profil-Federzunge ausgebildet; eine entsprechende Ausbildung der Steuerfeder 5 könnte auch bei der Ausführungsform nach den Fig. 1 bis 6 gewählt werden.

Bei den beiden beschriebenen Ausführungsformen ist die Vertiefung 16 jeweils durch eine nutenartige Ausfräsung in dem Schaftteil 1 gebildet. Alternativ sind auch Ausführungsformen denkbar, bei denen die Vertiefung bspw. kreisrund in Gestalt einer Sackbohrung oder mit einer anderen entsprechenden Umrißgestaltung hergestellt ist. Der Verankerungsabschnitt 10 ist in jeden Falle aber entsprechend der Umrißform der Vertiefung 16 gestaltet, so daß er engtoleriert eingepaßt werden kann. Sichergestellt muß sein, daß die Vertiefung 16 und der Verankerungsabschnitt 10 wenigstens stellenweise breiter als die Durchbrechung 15 sind, derart, daß eine formschlüssige Arretierung in Richtung der Längserstreckung durch die Breitenunterschiede zwischen. der Durchbrechung 15 und der Vertiefung 16 gewährleistet ist. Der verbreiterte Verankerungsabschnitt 10 hat in der Regel eine etwa rechteckige Querschnittsgestalt. Er könnte bspw. zum Boden der Vertiefung hinweisend aber auch ballig oder anders gestaltet sein.

## Patentansprüche

1. Strickwerkzeug, bspw. Auswahlplatine oder Nadel für Strickmaschinen, mit einem flachen Schaftteil und mit einer im Bereiche einer Schmalseite des Schaftteiles vorkragend angeordneten, schmalen, länglichen Steuerfeder, die mit einem Endteil in eine zu dieser Schmalseite hin sich öffnenden, schlitzartige Durchbrechung an dem Schaftteil eingefügt und an diesem starr verankert ist, dadurch gekennzeichnet, daß in dem Schaftteil (1) anschließend an die Durchbrechung (15) eine Vertiefung (16) ausgebildet ist, deren Breite,quer zu der Längserstreckung der Durchbrechung (15) gemessen, zumindest stellenweise größer als die Breite der Durchbrechung (15) ist, daß die Steuerfeder (5) an ihrem Endteil (9) einen entsprechend der Breite der Vertiefung (16) verbreiterten Verankerungsabschnitt (10) aufweist, dessen Dicke (20) kleiner oder gleich der Tiefe (19) der Vertiefung (16) ist und daß die Steuerfeder (5) in der Durchbrechung (15) zumindest einseitig seitlich geführt und sie mit ihrem Verankerungsabschnitt (10) in die Vertiefung (16) eingepaßt ist.

2. Strickwerkzeug nach Anspruch 1, dadurch gekennzeichnet, daß die Vertiefung (16) eine im wesentlichen ebene Bodenfläche (180) aufweist, der eine entsprechende, zumindest bereichsweise ebene Auflagefläche (13) an dem Verankerungsabschnitt (10) zugeordnet ist.

3. Strickwerkzeug nach Anspruch 1 oder 2, dadurch gekennzeichnet, daß die nutenartige Vertiefung (16) und der Verankerungsabschnitt (10) jeweils mit parallelen Seitenwänden (12) ausgebildet sind.

4. Strickwerkzeug nach einem der vorhergehenden Ansprüche, dadurch gekennzeichnet, daß die Vertiefung (16) in der Verlängerung der geraden Durchbrechung (15) und symmetrisch zu deren Längsachse angeordnet ist.

5. Strickwerkzeug nach einem der vorhergehenden Ansprüche, dadurch gekennzeichnet, daß der Verankerungsabschnitt (10) an dem Endteil (9) der Steuerfeder (5) bezüglich lediglich einer Seitenfläche (6) des Endteiles (9) vertieft angeordnet ist.

6. Strickwerkzeug nach Anspruch 5, dadurch gekennzeichnet, daß der Verankerungsabschnitt (10) durch eine Abpressung des Endteils (9) der Steuerfeder (5) gebildet ist.

7. Strickwerkzeug nach einem der vorhergehenden Ansprüche, dadurch gekennzeichnet, daß sich die Vertiefung (16) über angeschrägte oder abgerundete seitliche Schultern (21) an die Durchbrechung (15) anschließt.

8. Strickwerkzeug nach einem der vorhergehenden Ansprüche, dadurch gekennzeichnet, daß die Durchbrechung (15),ausgehend von ihrer Öffnung zu der Schmalseite des Schaftteiles (1) hin, über einen vorbestimmten Längenabschnitt mit einer Seitenwand (25) gegenüber der Steuerfeder (5) seitlich zurückgesetzt ist.

9. Strickwerkzeug nach Anspruch 8, dadurch gekennzeichnet, daß der seitlich zurückgesetzte Längenabschnitt sich bis zu der Vertiefung (16) erstreckt.

10. Strickwerkzeug nach einem der vorhergehenden Ansprüche, dadurch gekennzeichnet, daß der Verankerungsabschnitt (10) an dem Schaftteil (1) unlösbar befestigt ist.

11. Strickwerkzeug nach Anspruch 10, dadurch gekennzeichnet, daß der Verankerungsabschnitt (10) an dem Schaftteil (1) angeschweißt, angelötet oder angeklebt ist.

12. Strickwerkzeug nach Anspruch 10, dadurch gekennzeichnet, daß der Verankerungsabschnitt (10) an dem Schaftteil formschlüssig, bspw. durch Verstemmen, befestigt ist.

13. Strickwerkzeug nach einem der vorhergehenden Ansprüche, dadurch gekennzeichnet, daß die Tiefe (19) der Vertiefung (16) und die Dicke (20) des Verankerungsabschnittes (10) etwa gleich der halben Dicke des Schaftteils (1) sind.

14. Strickwerkzeug nach einem der vorherigen Ansprüche, dadurch gekennzeichnet, daß die Steuerfeder (5) in Belastungsrichtung als Flachprofil-Federzunge ausgebildet ist.

## Claims

1. Knitting tool, for example a selector sinker or needle for knitting machines, comprising a flat shank and a narrow elongated control spring projecting in the area of a narrow side of said shank, said control spring being inserted at one end into a slot-like opening on said shank, which opens towards its narrow side and is rigidly anchored therein, characterised in that a recess (16) is formed in said shank (1) to adjoin said opening (15), said recess (16) having a width, measured in transverse direction of the longitudinal extension of said opening (15), which is greater, at least at some locations, than the width of said opening (15); that said control spring (5) has an end section (9) provided with an anchorage section (10), which broadens to correspond to the width of said recess (16), the thickness (20) of said anchorage section (10) being less than or equal to the depth (19) of said recess (16); and that said control spring (5) is laterally guided in said opening (15) on at least one side and is fitted into said recess (16) by its anchorage section (10).

2. Knitting tool according to Claim 1, characterised in that the recess (16) has a substantially plane bottom face (180), which corresponds to a respective contact surface (13) with at least some plane regions on the anchorage section (10).

3. Knitting tool according to Claim 1 or 2,
characterised in that the groove-like recess (16) and the anchorage section (10) are each provided with parallel side surfaces (12).

4. Knitting tool according to one of the preceding claims, characterised in that the recess (16) is disposed in the extension to the linear opening (15) and arranged symmetrically with respect to the longitudinal axis thereof.

5. Knitting tool according to one of the preceding claims, characterised in that on the end section (9) of the control spring (5), the anchorage section (10) is recessed relative to only one side face (6) of said end section (9).

6. Knitting tool according to Claim 5, characterised in that the anchorage section (10) is formed by pressing the end section (9) of the control spring (5).

7. Knitting tool according to one of the preceding claims, characterised in that the recess (16) adjoins the opening (15) via sloped or rounded lateral shoulders (21).

8. Knitting tool according to one of the preceding claims, characterised in that, beginning at its opening towards the narrow side of the shank (1), the opening (15) is laterally set back relative to the control spring over a predetermined length section at one side surface (25).

9. Knitting tool according to Claim 8, characterised in that the laterally set back length section extends to the recess (16).

10. Knitting tool according to one of the preceding claims, characterised in that the anchorage section (10) is non-releasably fastened to the shank (1).

11. Knitting tool according to Claim 10, characterised in that the anchorage section (10) is welded, soldered or glued to the shank (1).

12. Knitting tool according to Claim 10, characterised in that the anchorage section (10) is fastened to the shank in form-locking manner, e.g. by means or wedging.

13. Knitting tool according to one of the preceding claims, characterised in that the depth (19) of the recess (16) and the thickness (20) of the anchorage section (10) are approximately equal to half the thickness of the shank (1).

14. Knitting tool according to one of the preceding claims, characterised in that the control spring (5) is in the form of a flat spring tongue in the direction of load application.

## Revendications

1. Outil à tricoter, par exemple platine à sélection ou aiguille pour machine à tricoter, comportant une tige aplatie et un ressort de commande allongé, étroit, disposé en porte-à-faux dans la région d'un des petits côtés de la tige, lequel ressort par une partie terminale pénètre dans une ouverture de la tige en forme de fente qui s'ouvre en direction dudit petit côté et est fixée rigidement dans celle-ci, caractérisé par le fait qu'une cavité (16) est agencée dans la tige (1) à la suite de l'ouverture (15), cavité dont la largeur, mesurée perpendiculairement à la direction longitudinale de l'ouverture (15), est au moins par endroits supérieure à la largeur de l'ouverture (15), par le fait que le ressort de commande (5) présente à son extrémité (9) une partie de fixation (10) élargie dont la largeur correspond à celle de la cavité et dont l'épaisseur (20) est inférieure ou égale à la profondeur (19) de la cavité (16) et par le fait que le ressort de commande (5) est guidé latéralement, d'un côté au moins, dans la cavité (15) et est ajusté dans la cavité (16) par sa partie de fixation (10).

2. Outil à tricoter selon la revendication 1, caractérisé par le fait que la cavité (16) présente un fond (180) sensiblement plan auquel est associée une surface d'appui (13) au moins partiellement plane de la partie de fixation (10).

3. Outil à tricoter selon la revendication 1 ou 2, caractérisé par le fait que la cavité (16) en forme de rainure et la partie de fixation (10) comportent chacune des parois latérales (12) parallèles.

4. Outil à tricoter selon l'une des revendications précédentes, caractérisé par le fait que la cavité (16) est disposée dans le prolongement de l'ouverture (15) rectiligne et de manière symétrique par rapport à l'axe longitudinal de celle-ci.

5. Outil à tricoter selon l'une des revendications précédentes, caractérisé par le fait que la partie de fixation (10) à l'extrémité (9) du ressort de commande (5) est agencée en creux par rapport à une seule surface latérale (6).

6. Outil à tricoter selon la revendication 5, caractérisé par le fait que la partie de fixation (10) est formée par une déformation de l'extrémité (9) du ressort de commande (5).

7. Outil à tricoter selon l'une des revendications précédentes, caractérisé par le fait que la cavité (16) se raccorde à l'ouverture (15) par des épaulements latéraux chanfreinés ou arrondis.

8. Outil à tricoter selon l'une des revendications précédentes, caractérisé par le fait qu'à partir de l'orifice, en direction du petit côté de la tige (1), une paroi latérale (25) de l'ouverture (15) est en retrait latéralement par rapport au ressort de commande (5) sur une partie déterminée de sa longueur,.

9. Outil à tricoter selon la revendication 8, caractérisé par le fait que la partie en retrait latéralement s'étend jusqu'à la cavité (16).

10. Outil à tricoter selon l'une des revendications précédentes, caractérisé par le fait que la partie de fixation (10) est fixée de manière non démontable à la tige (1).

11. Outil à tricoter selon la revendication 10, caractérisé par le fait que la partie de fixation (10) est soudée, brasée ou collée sur la tige (1).

12. Outil à tricoter selon la revendication 10, caractérisé par le fait que la partie de fixation (10) est fixée à la tige (1) par complémentarité de forme, par exemple par matage.

13. Outil à tricoter selon l'une des revendications précédentes, caractérisé par le fait que la profondeur (19) de la cavité (16) et l'épaisseur (20) de la partie de fixation (10) sont sensiblement égales à la moitié de l'épaisseur de la tige (1).

14. Outil à tricoter selon l'une des revendications précédentes, caractérisé par le fait que le ressort de commande (5), dans la direction de sollicictation, est agencé sous forme de languette à profil aplati.
